# EUROPÄISCHE PATENTSCHRIFT

(11) **EP 0 874 421 B1**
(45) Veröffentlichungstag und Bekanntmachung des Hinweises auf die Patenterteilung: **20.06.2007**
(21) Anmeldenummer: 98105336.6
(22) Anmeldetag: 24.03.1998
(51) Int. Cl.: H01R 12/20, H05K 13/04

(54) **Sub-D-Stecker in SMD-Technik**
Sub-miniature D Connector for SMD-Technology
Connecteur subminiature de type D pour la technologie SMD

(30) Priorität: 25.04.1997 DE 19717626
(43) Veröffentlichungstag der Anmeldung: 28.10.1998
(73) Patentinhaber: TYCO Electronics Logistics AG, 9323 Steinach (CH)
(72) Erfinder: Embo, Georges, 8920 Langemark (BE); Debrouwere, Tom, 8501 Kortrijk (Heule) (BE); Vermaete, Christophe, 8760 Meulebeke (BE)
(74) Vertreter: Klunker . Schmitt-Nilson . Hirsch

(56) Entgegenhaltungen:
- EP-A- 0 706 314
- EP-A- 0 707 359
- US-A- 5 186 654

## Beschreibung

Die Erfindung betrifft einen Stecker, insbesondere einen Sub-D-Stecker, mit einer Grundplatte, die so ausgebildet ist, daß diese an einer Leiterplatte befestigbar ist.

Sub-D-Stecker werden auch als Subminiatur-Steckverbinder bezeichnet, wobei diese einen D-förmigen Schutzkragen haben, der eine definierte Einsteckorientierung eines weiteren, in den Sub-D-Stecker eingesteckten Sub-D-Steckverbinders gewährleistet. Ein Sub-D-Stecker weist eine Tragleiste auf, die auch als Kunststoffleistenträger bezeichnet wird. Im Kunststoffleistenträger sind Kontaktfedern vorgesehen, in die Kontaktstifte eines weiteren Sub-D-Steckers eingesteckt werden können. Alternativ dazu können auch Kontaktstifte in dem Kunststoffleistenträger vorgesehen sein. Sowohl der Schutzkragen als auch der Kunststoffleistenträger sind an einer als Basisblech ausgebildeten Grundplatte befestigt. Im Bereich des Kunststoffleistenträgers sind weiterhin Filterelemente wie Kapazitäten oder Induktivitäten vorsehbar.

Die Grundplatte dient zur Befestigung des Sub-D-Steckers an einem Gehäuse oder an einer Leiterplatte. Dabei unterscheidet man je nach Anordnung der Grundplatte zwischen abgewinkelten oder geraden Sub-D-Steckern. Die Befestigung der gattungsgemäßen Sub-D-Stecker an einer Leiterplatte kann auf unterschiedliche Weise erfolgen. Zum einen ist es möglich, die Grundplatte unter Verwendung von Abstandshülsen oder Distanzstücken mit einer Leiterplatte zu verschrauben, was eine zuverlässige Verbindung schafft. Diese Art der Anbringung ist jedoch in der Montage sehr aufwendig. Weiterhin sind an der Grundplatte vorgesehene Befestigungsclips bekannt, mit denen ein Sub-D-Stecker in Öffnungen einer Platine eingerastet werden kann. Aufgrund des hohen Kraftaufwands zum Einrasten der Befestigungsclips bereitet bei diesem Sub-D-Steckern eine automatisierte Montage große Probleme.

Alternativ dazu sind auch von der Befestigungsseite abstehende Stifte bekannt, mit denen der Sub-D-Stecker in Löchern der Leiterplatte befestigt werden kann. Dabei können diese Stifte als Lötstifte ausgeführt sein, die unter Zugabe von Lot in der Leiterplatte festgelötet werden. Die Stifte können auch als Einpreß-Stifte ausgeführt sein, die in einer starren oder elastischen Einpreßzone verdickt ausgebildet sind und eine reibschlüssige Verbindung zwischen Sub-D-Stecker und Leiterplatte sicherstellen.

Bei den im Stand der Technik bekannten Sub-D-Steckern ist von Nachteil, daß diese aufwendig und kompliziert an einer Leiterplatte oder an einem Gehäuse zu montieren sind. Gerade bei einer automatisierten Montage der bekannten Sub-D-Stecker an sich ist weiterhin von Nachteil, daß diese teuer in der Herstellung sind.

Es ist daher Aufgabe der Erfindung, einen Sub-D-Stecker bereit zustellen, der sich kostengünstig herstellen und einfach montieren läßt.

Diese Aufgabe wird gemäß der Erfindung durch die Merkmale des Anspruches 1 gelöst.

Mit einer abgewinkelt ausgebildeten Befestigungslasches läßt sich ein erfindungsgemäßer Sub-D-Stecker vorteilhafterweise unter Anwendung von SMD-Löttechniken an einer Leiterplatte befestigen, wobei sowohl die Befestigung der Grundplatte als auch das Herstellen der elektrischen Verbindungen mit den Kontaktstiften bzw. mit den Kontaktfedern in ein und dem selben Arbeitsgang hergestellt werden können.

Zu Interpretation des Wortlauts "Anlöten" ist dabei von Bedeutung, daß das Anlöten eines Lötvorsprungs an dem Lötpunkt auf der Leiterplatte insbesondere so zu erfolgen hat, daß eine mechanisch feste und dabei dauerhafte Verbindung zwischen Lötvorsprung und Leiterplatte entsteht.

Die Lötverbindung zwischen dem Verbindungsbereich des Lötvorsprungs und dem auf der Leiterplatte vorgesehenen Lötpunkt ist so gestaltet, daß der Kraftfluß und ein Biegemoment zwischen der Grundplatte und der Leiterplatte im Bereich von Lötvorsprung und Lötpunkt nur durch dasjenige Lot weitergeleitet wird, das sich im wesentlichen auf einer einzigen Oberfläche der Leiterplatte befindet.

Wenn dazu der Verbindungsbereich so ausgestaltet wird, daß er sich in einer Richtung parallel zu der Oberfläche der Leiterplatte erstreckt, dann werden auftretende Biegemomente an der Grundplatte in Zug- und Druckkräfte umgewandelt, die auch von einer an sich zur Übertragung von Biegemomenten weniger geeigneten Lötverbindung gut übertragen werden können.

Dabei ist es besonders vorteilhaft, wenn der Lötvorsprung bzw. die Lötvorsprünge einstückig mit der Grundplatte ausgeführt ist bzw. sind, weil dadurch ein besonders günstiger Kraftfluß zwischen Grundplatte und Lötvorsprung gewährleistet ist.

In Ausbildung der Erfindung sind mehrere Lötvorsprünge vorgesehen, die auch nebeneinander an wenigstens einer Kante der Grundplatte angeordnet sein können. Dadurch ist eine besonders gute Verteilung des Kraftflusses zwischen der Grundplatte und einer Leiterplatte erreichbar.

Eine besonders günstige Ausgestaltung einer Kante der Grundplatte ergibt sich dann, wenn im Bereich der Lötvorsprünge zinnenartige Ausnehmungen vorgesehen sind, da die entstehenden Vorsprünge im Bereich der Zinnen besonders gut von Lot umflossen werden können. Der zu verlötende Verbindungsbereich befindet sich dann an der vom erfindungsgemäßen Stecker wegweisenden Kante der Zinnen.

Weiterhin ist vorgesehen, daß die Grundplatte eine Steckgesichtsebene zum Einführen eines externen Steckerteils und von der Steckgesichtsebene abgewinkelt angeordnete Befestigungslaschen aufweist, wobei die Lötvorsprünge an je einer Kante der Befestigungslaschen angeordnet sind. Durch das Vorsehen von Befestigungslaschen ist gewährleistet, daß die Steckgesichtsebene in einer Ebene vorgesehen werden kann, die von der Ebene der Lötvorsprünge verschieden. So ist, wenn die Lötvorsprünge an je einer Seitenkante der Befestigungslaschen angeordnet sind, vorteilhafterweise ein sogenannter abgewinkelter Stecker erzeugbar, bei dem die Steckgesichtsebene senkrecht zu der Erstreckung der Oberfläche der Leiterplatte steht. Daneben können die Lötvorsprünge auch an je einer Hinterkante der Befestigungslaschen angeordnet sein, wodurch sich ein gerader Stecker erzeugen läßt, bei dem die Steckgesichtsebene parallel zu der Erstreckung der Oberfläche der Leiterplatte verläuft.

Die Grundplatte und die Befestigungslaschen können sowohl einstückig als auch miteinander verschraubbar ausgebildet sein. Bei der einstückigen Ausführungsform ergibt sich ein besonders günstiger Kraftverlauf, während bei der verschraubbaren Version ein einfacherer Aufbau und eine einfachere Montage des Steckers an sich gegeben ist. Dabei kann insbesondere vorgesehen sein, daß Grundplatte und Befestigungslaschen erst beim Einstecken eines weiteren Steckers in den erfindungsgemäßen Stecker mit diesem verschraubt werden, und zwar insbesondere durch Befestigungselemente, die an sich nur zum Verbinden zweier Stecker vorgesehen sind.

Für eine besonders einfache Montage des erfindungsgemäßen Steckers sind die Lötvorsprünge so angeordnet, daß sich jeweils ihre Verbindungsbereiche insbesondere in einer einzigen Lötebene befinden. Diese Ausgestaltung ist für eine Befestigung des Steckers auf einer ebenen Leiterplatte von besonderer Bedeutung, da dann alle Lötvorsprünge gleichzeitig an der Leiterplatte befestigt werden können.

Sind die vorstehend ausgeführten Ausbildungen der Erfindung daraufhin gerichtet, daß sich eine besonders vorteilhafte Verbindung zwischen Grundplatte und Leiterplatte erzeugen läßt, so befassen sich die nachstehenden Ausbildungen der Erfindung mit einer besonders vorteilhaften Ausbildung der Kontaktfedern bzw. der Kontaktstifte des erfindungsgemäßen Steckers. Dazu ist die an der Grundplatte vorgesehene Tragleiste zum Tragen von Kontaktstiften und/oder von Kontaktfedern mit Stiftkontakten versehen, die zu den Kontaktstiften bzw. Kontaktfedern führen, wobei die Stiftkontakte jeweils in einem Endbereich, der zur Befestigung an einer Leiterplatte vorgesehen ist, abgewinkelt ausgebildet sind. Durch dieses abgewinkelte Ausbilden der Enden der Stiftkontakte ist gewährleistet, daß sich gerade der Endbereich im befestigten Zustand des Steckers an der Leiterplatte in Richtung der Oberfläche der Leiterplatte erstreckt. Dadurch ergibt sich eine besonders zuverlässige Verbindung der Endbereiche der Stiftkontakte mit auf der Leiterplatte vorgesehenen Lötpunkten, so daß die Stiftkontakte mit einer SMD-Löttechnik an der Leiterplatte befestigbar sind.

Die Tragleiste ist als Kunststoff-Formteil ausgebildet. Eine solche Tragleiste läßt sich auf einfache Weise so ausformen, daß eine gute Verbindung mit der Grundplatte entsteht, wobei sich in ein Kunststoff-Formteil die Kontaktfedern bzw. Kontaktstife auf einfache Weise mit einformen lassen. Dabei kann die Tragleiste Aussparungen aufweisen, die mit an der Grundplatte vorgesehenen Haken zusammenwirken, um eine feste Verbindung zwischen Tragleiste und Grundplatte herzustellen. Weiterhin kann die Grundplatte Umbiegelaschen aufweisen, die derart mit besonders dafür vorgesehenen Verankerungsbereichen in der Tragleiste zusammenwirken, daß sich eine feste Verbindung zwischen Grundplatte und Tragleiste ergibt. Schließlich kann die Tragleiste auch Positioniererhebungen aufweisen, die so ausgebildet sind, daß sie in auf eine Leiterplatte aufgesetztem Zustand des Steckers mit in der Leiterplatte vorgesehenen Positioniervertiefungen zusammenwirken. Dabei sind die Positioniererhebungen im einfachsten Fall als zylindrische Stecker ausgebildet, während die Positoniervertiefungen als zylindrische Löcher in der Leiterplatte vorgesehen sind. Durch das Zusammenwirken der Positioniererhebungen mit Positioniervertiefungen in der Leiterplatte läßt sich auf einfache Weise ein Fixieren des erfindungsgemäßen Steckers vor dem Anlöten erreichen.

Die Tragleiste kann Aufnahmeöffnungen aufweisen, die so ausgebildet sind, daß die Aufnahmeöffnungen in montiertem Zustand des Steckers mit an den Befestigungslaschen vorgesehenen Haltenasen zusammenwirken. Dadurch wird erreicht, daß die Befestigungslaschen zusammen mit der Tragleiste eine Baueinheit bilden, die an der Grundplatte befestigt werden kann. Insbesondere können die Befestigungslaschen und die Tragleiste so ausgebildet werden, daß aufgrund der selbsttragenden Konstruktion der Tragleiste die Größe der Befestigungslaschen derart minimiert werden kann, daß diese nur noch die Befestigungsfunktion an der Leiterplatte übernehmen. Dadurch wird die Herstellung und die Montage des erfindungsgemäßen Steckers vereinfacht.

Außerdem kann die Tragleiste wenigstens eine Adapterfläche aufweisen, die so ausgebildet ist, daß der Stecker mittels einer an der Adapterfläche angreifenden Vakuumpipette aufnehmbar ist. Eine solche Adapterfläche ist vorzugsweise glatt und/oder flach ausgebildet, so daß sich ein zuverlässiges Angreifen der Vakuumpipette an der Adapterfläche ergibt. Durch die Ausbildung der Adapterfläche an der als Kunststofformteil ausgebildeten Tragleiste kann auf einfache Weise gewährleistet werden, daß der Unterbau des erfindungsgemäßen Steckers nicht wie bei im Stand der Technik bekannten Steckern abgeblendet wird, so daß eine Kontrolle des Sitzes des Steckers während und nach dem Aufbringen des Steckers auf die Leiterplatte auf einfache Weise möglich ist. Weiterhin wird so eine zuverlässige Beaufschlagung der Lötstellen des erfindungsgemäßen Steckers ermöglicht, da diese durch die Adapterfläche ebenfalls nicht abgeblendet werden.

Zur Vergrößerung der Adapterfläche kann der erfindungsgemäße Stecker und insbesondere die Tragleiste auch wenigsten einen Adapter-Befestigungsbereich mit einem am Adapter-Befestigungsbereich insbesondere lösbar befestigten Aufsteckelement aufweisen, das seinerseits eine Adapterfläche aufweist, die so ausgebildet ist, daß der Stecker mittels einer an der Adapterfläche angereifenden Vakuumpipette aufnehmbar ist. Bei dieser Ausbildung können Vakuumpipetten mit größeren Pipettendurchmessern eingesetzt werden, um erfindungsgemäße Stecker mit höherem Gewicht bzw. mit höheren Geschwindigkeiten zu handhaben. Ein solches Einsteckelement kann nach dem Verlöten des erfindungsgemäßen Steckers mit der Leiterplatte abgezogen werden oder auch am Stecker verbleiben.

Ein zum Zweck der einfachen Montage vorteilhaft ausgebildeter Stecker steht bereits in auf einer Leiterplatte aufgesetztem und nicht befestigtem Zustand stabil. Dies kann dadurch erreicht werden, daß die Tragleiste so ausgeformt wird, daß sich der Schwerpunkt des erfindungsgemäßen Steckers innerhalb eines Bereichs oberhalb der Aufstandsfläche des Stekkers befindet. Dann braucht der Stecker vor und während des Anlötens an die Leiterplatte nicht separat befestigt werden, was die Montage vereinfacht.

Die Grundplatte kann im Bereich der Tragleiste einen einstückig mit der Grundplatte ausgebildeten Schutzkragen aufweisen. Ein solcher Schutzkragen ist insbesondere bei Sub-D-Steckern notwendig, um die gewünschten Verbindungen mit externen Steckern herzustellen. Die einstückige Ausführung des Schutzkragens mit der Grundplatte läßt sich beispielsweise durch Tiefziehen des Schutzkragens einfach herstellen. Gerade die einstückige Ausführung des Schutzkragens mit der Grundplatte stellt einen günstigen Kraftfluß von erfindungsgemäßen Stecker zur Leiterplatte sicher, der durch keinerlei Verbindungen zwischen Schutzkragen und Grundplatte unterbrochen ist, wie es im Stand der Technik der Fall ist.

Insbesondere bei einer Ausgestaltung gemäß den entsprechenden Unteransprüchen ergibt sich gegenüber dem Stand der Technik ein besonders vorteilhafter Kraftfluß zwischen Stecker und Leiterplatte sowie eine einfache Herstellung.

Alternativ zu den vorstehenden Ausbildungen können die Grundplatte (105) und die Befestigungslaschen (107, 108) auch so ausgebildet sein, daß sie miteinander verschraubbar sind. Dann ergeben sich besondere Vorteile bei einer Montage des Steckers.

Bei der automatisierten Produktion bei elektrischen Vorrichtungen der vorstehenden Art ist es günstig, den erfindungsgemäßen Stecker in einem sogenannten Blistergurt bereitzustellen. Dadurch ist es möglich, beispielsweise Bestückungsroboter fortlaufend mit erfindungsgemäßen Steckern zu versorgen, ohne das dafür ein manuelles Eingreifen in den Produktionsablauf notwendig wäre.

Die Erfindung ist in der Zeichnung an Hand eines Ausführungsbeispiels dargestellt.
- Figur 1: zeigt eine perspektivische Ansicht eines erfindungsgemäßen Steckers in einer ersten Blickrichtung,
- Figur 2: zeigt eine weitere perspektivische Ansicht des erfindungsgemäßen Stecker aus Figur 1 in einer weiteren Blickrichtung,
- Figur 3: zeigt eine weitere perspektivische Ansicht des erfindungsgemäßen Steckers aus den Figuren 1 und 2 in einer dritten Blickrichtung,
- Figur 4: zeigt eine Schnittdarstellung eines Verbindungsbereiches zwischen einer Tragleiste und einer Grundplatte des erfindungsgemäßen Steckers aus den Figuren 1 bis 3.
- Figur 5: zeigt eine explosionsartige Darstellung eines weiteren welches nicht unter den schutz umfang des Anspruches 1 fällt, Steckers,
- Figur 6: zeigt eine perspektivische Ansicht des zusammengesetzten Steckers aus Figur 5,
- Figur 7: zeigt eine perspektivische Ansicht einer Befestigungslasche des Steckers aus Figur 5 und Figur 6.

Die Figuren 1 bis 3 zeigen perspektivische Ansichten eines erfindungsgemäßen Steckers 1 in verschiedenen Blickrichtungen. Jeweils links unterhalb der jeweiligen Ansicht des erfindungsgemäßen Steckers 1 ist ein Koordinatensystem wiedergegeben, wobei die Ausrichtung der Achsen des Koordinatensystems zu der Lage des erfindungsgemäßen Steckers 1 in jeder der Figuren 1 bis 3 beibehalten ist.

Der Stecker 1 gliedert sich in einen Tragkörper 2, der aus verzinntem Stahlblech hergestellt ist und in einen Kunststoffkörper 3, der als Spritzgußteil hergestellt ist. Im Kunststoffkörper 3 sind eine Anzahl von Steckkontakten 4 angeordnet, wie am besten in Figur 1 zu sehen ist. Die Steckkontakte 4 können wie in dem in den Figuren gezeigten Ausführungsbeispiel als Kontaktstifte ausgeformt sein. Alternativ dazu ist es auch möglich, Kontaktfedern im Kunststoffkörper 3 vorzusehen, die mit entsprechenden Kontaktstiften eines weiteren Steckers zusammenwirken.

Der Tragkörper 2 gliedert sich in eine Grundplatte 5, an deren Vorderseite ein umlaufender Schutzkragen 6 ausgeformt ist, wie am besten in den Figuren 1 und 3 zu sehen ist, sowie in zwei von der Grundplatte 5 abgewinkelt angeordnete Befestigungslaschen 7 und 8. Die Grundplatte 5, der Schutzkragen 6 sowie die Befestigungslaschen 7, 8 sind miteinander einstückig ausgebildet. Dabei ist der Kunststoffkörper 3 so innerhalb des Tragkörpers 2 angeordnet, daß sich die Steckkontakte 4 im Bereich des Schutzkragens 6 befinden und von diesem gegen äußere Einflüsse und gegen Beschädigung geschützt werden. Dabei hat der Schutzkragen 6 in der Draufsicht die Form eines "D", wodurch die Orientierung eines auf die Steckkontakte 4 aufgesteckten externen Steckers festgelegt wird. Zum besseren Fixieren eines externen Steckers sind die langen Seiten des Schutzkragens 6 mit insgesamt zehn Einbuchtungen 9 versehen, die am besten in Figur 1 zu sehen sind. Es sind auch andere Anzahlen von Einbuchtungen denkbar. Die Einbuchtungen 9 stehen auf der Innenseite des Schutzkragens 6 ab und bewirken eine reibschlüssige feste Verbindung zwischen dem Schutzkragen 6 und einem in den Schutzkragen 6 eingeführten externen Stecker, der in dieser Ansicht nicht dargestellt ist.

Zur Aufnahme von Verbindungsschrauben eines in den Schutzkragen 6 eingesteckten externen Steckers weist die Grundplatte 5 links und rechts der Schmalseiten des Schutzkragens 6 je eine Durchgangsbohrung 10 bzw. 11 auf, wie am besten in Figur 1 zu sehen ist. Dabei sind hinter den Durchgangsbohrungen 10 und 11 jeweils in den Figuren nicht gezeigte würfelförmige Einlegeteile mit einen Innengewinde vorgesehen, in die Befestigungselemente eines externen Steckers mit einen Außengewinde eingeschraubt werden können.

Schließlich weist die Grundplatte noch vier Biegelaschen 12, 13, 14 und 15 auf, die in den in Figur 1 bis Figur 3 gezeigten Darstellungen um den Kunststoffkörper 3 herumgebogen sind, um diesen an der Rückseite der Grundplatte 5 festzuhalten. Zur Festlegung der Position des Kunststoffkörpers 3 bezüglich der Grundplatte 5 weist die Grundplatte 5 insgesamt vier Aussparungen 16, 17, 18, 19 auf, von denen am besten die Aussparungen 16 und 17 in Figur 1 zu sehen sind. Die Aussparungen 16, 17, 18, 19 wirken mit entsprechenden, am Kunststoffkörper 3 vorgesehenen Nasen 20, 21, 22, 23 zusammen, so daß die Lage des Kunststoffkörpers 3 bezüglich der Grundplatte 5 formschlüssig festgelegt ist. Auf Grund des Zusammenwirkens der Biegelaschen 12, 13, 14, 15, der Aussparungen 16, 17, 18, 19 und der Nasen 20, 21, 22, 23 ist eine feste und zuverlässige Verbindung des Kunststoffkörpers 3 mit der Grundplatte 5 gewährleistet, so daß auch die Lage der Steckkontakte 4 zu dem inneren Umriß des Schutzkragens 6 eindeutig festgelegt ist.

Die Befestigungslaschen 7, 8 des Tragkörpers 2 erstrecken sich rechtwinklig von den kürzeren Seitenkanten der Grundplatte 5 aus zur Rückseite des Steckers 1 nach hinten. Dabei weist jede Befestigungslasche 7, 8 an ihrer Hinterkante eine Z-Lasche auf, von denen in den Figuren 1 bis 3 nur die Z-Lasche 24 in der Befestigungslasche 7 dargestellt ist. Die Z-Lasche 24 ist als nach innen von der abgebogenes Teilstück der Befestigungslasche 7 ausgebildet, wie am besten in Figur 4 zu sehen ist. Dabei greift ein Arm 25 der Z-Lasche 24 in eine im Kunststoffkörper 3 vorgesehene Aussparung 26 ein, wodurch eine reibschlüssige Verbindung zwischen dem Kunststoffkörper 3 und der Befestigungslasche 7 hergestellt wird.

An einer Unterkante 27 der Befestigungslasche 7 und an einer Unterkante 28 der Befestigungslasche 8 sind je vier rechteckige Lötvorsprünge 29 bzw. 30 angeordnet, und zwar derart, daß die Unterkanten 27 bzw. 28 in der Draufsicht auf die Befestigungslasche 7 bzw. 8 jeweils eine zinnenförmige Gestalt aufweisen.

Der Kunststoffkörper 3 ist als Form-Spritzgußteil ausgebildet und weist eine Tragleiste 31 auf, die auf der Rückseite der Grundplatte 5 angeordnet ist. Die Tragleiste 31 ist am besten in den Figuren 2 und 3 zu sehen. Die Tragleiste 31 ist mit einer Anzahl von zylindrischen Durchgangslöchern 32 versehen, in denen die Steckkontakte 4 untergebracht sind. Wie in den Figuren 1 bis 3 nicht dargestellt ist, weisen die Steckkontakte 4 im Bereich der Durchgangslöcher 32 eine Verdickung auf, die deren festen Sitz in der Tragleiste gewährleistet.

Wie in den Figuren 2 und 3 besonders gut zu sehen ist, ist die Tragleiste 31 an ihrer zu der Grundplatte 5 zugewandten Seite mit einer Verbreiterung 33 ausgebildet, die in ihrer größten Breite mit den Außenabmessungen der Grundplatte 5 übereinstimmt. An den Seitenkanten der Verbreiterung 33 sind die Nasen 20, 21, 22 und 23 so ausgebildet, daß diese in die entsprechenden Aussparungen 16, 17, 18 und 19 in der Grundplatte 5 eingreifen. Weiterhin weist die Verbreiterung 33 Einschnürungen 34, 35, 36 und 37 auf, in denen die Biegelaschen 12, 13, 14, und 15 der Grundplatte 5 passend einrasten.

Desweiteren ist die Tragleiste 31 mit zwei Befestigungsteilaufnahmen 38 39 versehen. Die Befestigungsteilaufnahmen 38 und 39 sind am besten in Figur 2 zu sehen, wobei in Figur 2 nur die zylindrischen Austrittsöffnungen 40 und 41 gezeigt sind, die den Austritt eines von einem externen Stecker stammenden Befestigungsmittel mit Außengewinde gestatten. Dazu sind die Befestigungsaufnahmen 38 und 39 so hinter den Durchgangsbohrungen 10 und 11 der Grundplatte 5 angeordnet, daß ein Befestigungsmittel eines externen Steckers sich zwischen dem externen Stecker und dem Stecker 1 erstrecken kann. Zur Verbindung des Stecker 1 mit einem Befestigungsmittel eines externen Steckers sind in der Tragleiste 31 im Bereich der Befestigungsaufnahmen 38 und 39 mit dargestellte Führungen für jeweils ein würfelförmiges Einlegeteil vorgesehen, das in den Figuren 1 bis 3 ebenfalls nicht gezeigt ist. Dieses Einlegeteil weist eine Durchgangsbohrung mit einem Innengewinde auf, in das das Befestigungsteil eines externen Steckers eingeschraubt werden kann. Auf diese Weise läßt sich ein externer Stecker mit dem Stecker 1 fest und dennoch lösbar verbinden.

Außerdem weist der Kunststoffkörper 3 im Bereich seiner schmäleren Außenkanten Flügel 42 und 43 mit trapezförmigem Grundriß auf, die sich ausgehend von der Verbreiterung 33 bis zu den Enden der Befestigungslaschen 7 und 8 erstrecken. Die Flügel 42 und 43 sind dabei so ausgebildet, daß sie sich im wesentlichen nicht über die Fußbereiche der Lötvorsprünge 29 und 30 hinaus erstrecken, wobei sie weiterhin nur so hoch ausgebildet sind, daß sie gerade bis zur einer Umfangskante der Austrittsöffnungen 40 und 41 reichen. In den den Befestigungslaschen 7 und 8 zugewandten Außenseiten sind die Flügel 42 und 43 jeweils mit einer Aussparung 26 ausgebildet, wie am besten in Figur 4 gezeigt ist. Die Aussparung 26 ist dabei so ausgeführt, daß der Arm 25 der Z-Lasche 24 in die Aussparung 26 einrastet und mit einem Kragen 44, der die Aussparung 26 zu der Befestigungslasche 7 hin begrenzt, eine feste Verbindung eingeht. Um zu gewährleisten, daß der Kunststoffkörper 3 bei vorgefertigtem Zustand des Tragkörpers 2 in Richtung des Verlaufs der Z-Lasche 24 in den Tragkörper 2 eingeschoben werden kann, sind die Flügel 42 und 43 im Bereich oberhalb des Kragens 44 mit einer entsprechenden Nut 45 und 46 versehen, wie am besten in Figur 3 zu sehen ist.

An der Oberseite des Kunststoffkörpers 3 ist ein Adapter-Befestigungsbereich 47 vorgesehen, der in Figur 2 besonders deutlich zu sehen ist. Der Adapter-Befestigungsbereich 47 ist an einer Oberkante der Tragleiste 31 ausgeformt und erstreckt sich von der Außenkante der Verbreiterung 33 aus im wesentlichen in derselben Richtung wie die Befestigungslaschen 7 und 8. Der Adapter-Befestigungsbereich 47 ist dabei an seiner vom Stecker 1 wegweisenden Oberfläche als ebene Ansaugfläche 48 ausgebildet, die so flach ist, daß der Stecker 1 mittels einer an der Ansaugfläche 48 angreifenden Vakuumpipette gegriffen und gehandhabt werden kann. An der der Ansaugfläche 48 gegenüberliegenden Oberfläche sind erhabene Versteifungsrippen 49, 50, 51 ausgeformt. Dabei dienen die Versteifungsrippen 49 und 51 auch als Führung für ein aus Kunststoff hergestelltes Aufschiebebauteil 52, das nur in Figur 2 dargestellt ist. Das Aufschiebebauteil 52 weist eine in dieser Ansicht nicht dargestellte, zu dem äußeren Umriß des Adapter-Befestigungsbereich 47 komplementäre Aufschiebenut auf. In auf den Adapter-Befestigungsbereich 47 aufgeschobenem Zustand vergrößert das Aufschiebebauteil 52 durch eine an seiner oberen Seite vorgesehene ebene und flache zweite Ansaugfläche 53 den Bereich, der für das Angreifen einer Vakuumpipette am Stecker 1 zur Verfügung steht. Auf diese Weise ist es möglich, auch erfindungsgemäße Stecker 1 mit höherem Gewicht durch Vakuumpipetten zu handhaben.

An den Flügeln 42 und 43 des Kunststoffkörpers 1 sind auf deren Unterseite noch Positionierzapfen 54 bzw. 55 vorgesehen, wobei die Positionierzapfen 54 und 55 am Kunststoffkörper 3 angeformt sind. Mit den Positionierzapfen 54 und 55 kann der Stecker 1 in entsprechende Öffnungen einer Leiterplatte eingesteckt werden, bevor die Lötvorsprünge 29 und 30 angelötet werden.

Zur Verbindung der Steckkontakte 4 mit Lötpunkten auf einer in den Figuren 1 bis 3 nicht gezeigten Leiterplatte sind eine Vielzahl von Stiftkontakten 56 vorgesehen, die sich ausgehend von den in der Tragleiste 31 befindlichen Enden der Steckkontakte 4 auf die Rückseite der Tragleiste 31 erstrecken. Die Stiftkontakte 56 sind nach dem Austritt aus der Tragleiste 31 einmal um 90 Grad abgewinkelt, so daß die Enden der Stiftkontakte 56 in dieselbe Richtung weisen wie die unteren Oberflächen der Lötvorsprünge 29 und 30. Je ein Stiftkontakt 56 trägt an seinem Ende einen Anschlußbereich 57, der so abgewinkelt ist, daß er sich in aufgesetztem Zustand des Steckers 1 auf eine Leiterplatte parallel zu der Oberfläche der Leiterplatte erstreckt.

Zum Aufsetzen des Steckers 1 auf eine in den Figuren 1 bis 3 nicht gezeigte Leiterplatte wird dieser zunächst mit einer Vakuumpipette im Bereich der Ansaugfläche 48 gefaßt und von einem Positionierroboter auf einen vorbereiteten Anschlußbereich einer Leiterplatte gesetzt. Dabei rasten die Positionierzapfen 54 und 55 in vorgefertigten Bohrungen der Leiterplatte ein, wobei Positionierungenauigkeiten dadurch ausgeglichen werden, daß die konisch zulaufenden Enden der Positionierzapfen 54 und 55 die Bohrungen in der Leiterplatte regelrecht "suchen". Somit liegen die Lötvorsprünge 29 und 30 sowie die Anschlußbereiche 57 der Stiftkontakte 56 auf Lötpads auf, auf denen bereits jeweils eine kleine Menge Lotpaste vorgesehen ist. Die so bestückte Leiterplatte wird in einem Ofen erhitzt, bis das auf den Lötpads vorgesehene Lot flüssig wird und sowohl die Lötvorsprünge 29 und 30 als auch die Anschlußbereiche 57 verbindet. Daraufhin wird die Leiterplatte mit dem Stecker 1 abgekühlt, so daß sich das Lot auf dem Lötpetz wieder festigt. Dadurch ist eine feste Verbindung sowohl zwischen dem Tragkörper 2 und der Leiterplatte als auch zwischen den Stiftkontakten 56 und der Leiterplatte hergestellt.

Abweichend von der in den Figuren 1 bis 3 dargestellten Version des erfindungsgemäßen Stecker 1 als Winkelstecker ist auch eine Abwandlung möglich, bei der der erfindungsgemäße Stecker als gerader Stecker ausgeführt ist. In diesem Fall sind Lötvorsprünge an den von der Grundplatte wegweisenden Enden der Befestigungslaschen vorgesehen. Im gleichen Maße sind die Stiftkontakte nicht abgewinkelt, sondern gerade ausgeführt, wobei die Stiftkontakte dennoch Anschlußbereiche vorweisen die im Bereich von Lötpunkten auf einer Leiterplatte parallel zur Oberfläche der Leiterplatte verlaufen.

Als weitere Abwandlung können die Steckkontakte auch als Kontaktfedern ausgebildet sein, wodurch eine Buchsenleiste bereitgestellt wird.

Der erfindungsgemäße Stecker stellt sowohl die elektrische Masseableitung als auch eine mechanische Befestigung des Steckers auf einer Leiterplatte sicher. Dabei ist nur ein einziger Arbeitsschritt notwendig, um sowohl die Steckkontakte anzuschließen als auch den Tragkörper auf der Leiterplatte zu befestigen. Zur Befestigung des Steckers auf einer Leiterplatte können bekannte SM-Montage Verfahren und Vorrichtungen angewendet werden.

Die Figuren 5 und 6 zeigen perspektivische Ansichten eines Steckers 101, welches nicht antorden Schutz umfang des Anspruches 1 fallt, in verschiedenen Blickrichtungen. Dabei zeigt Figur 5 eine explosionsartige Darstellung des Steckers 101, während in Figur 6 eine perspektivische Ansicht des zusammengesetzten Steckers 101 aus Figur 5 dargestellt ist.

Der Stecker 101 gliedert sich in einen Tragkörper 102, der aus verzinntem Stahlblech hergestellt ist und in einen Kunststoffkörper 103, der als Spritzgußteil hergestellt ist. Im Kunststoffkörper 103 sind eine Anzahl von Steckkontakten 104 angeordnet. Die Steckkontakte 104 können wie in dem in den Figuren gezeigten Ausführungsbeispiel als Kontaktstifte ausgeformt sein. Alternativ dazu ist es auch möglich, Kontaktfedern im Kunststoffkörper 103 vorzusehen, die mit entsprechenden Kontaktstiften eines weiteren Steckers zusammenwirken.

Der Tragkörper 102 gliedert sich in eine Grundplatte 105, an deren Vorderseite ein umlaufender Schutzkragen 106 ausgeformt ist, sowie in zwei von der Grundplatte 105 abgewinkelt angeordnete Befestigungslaschen 107 und 108. Die Grundplatte 105 und der Schutzkragen 106 sind miteinander einstückig ausgebildet. Dabei ist der Kunststoffkörper 103 so innerhalb des Tragkörpers 102 angeordnet, daß sich die Steckkontakte 104 im Bereich des Schutzkragens 106 befinden und von diesem gegen äußere Einflüsse und gegen Beschädigung geschützt werden. Dabei hat der Schutzkragen 106 in der Draufsicht die Form eines "D", wodurch die Orientierung eines auf die Steckkontakte 104 aufgesteckten externen Steckers festgelegt wird. Zum besseren Fixieren eines externen Steckers sind die langen Seiten des Schutzkragens 106 mit insgesamt zehn Einbuchtungen 109 versehen. Es sind auch andere Anzahlen von Einbuchtungen denkbar. Die Einbuchtungen 109 stehen auf der Innenseite des Schutzkragens 106 ab und bewirken eine reibschlüssige feste Verbindung zwischen dem Schutzkragen 106 und einem in den Schutzkragen 106 eingeführten externen Stecker, der in dieser Ansicht nicht dargestellt ist.

Zur Aufnahme von Verbindungsschrauben eines in den Schutzkragen 106 eingesteckten externen Steckers weist die Grundplatte 105 links und rechts der Schmalseiten des Schutzkragens 106 je eine Durchgangsbohrung 110 bzw. 111 auf. Dabei sind hinter den Durchgangsbohrungen 110 und 111 jeweils in einem Winkelabschnitt 160, 161 der Befestigungslaschen 107, 108 Gewindelöcher 162, 163 vorgesehen, in die Befestigungselemente eines externen Steckers mit einen Außengewinde eingeschraubt werden können. In eingeschraubtem Zustand der Befestigungselemente eines externen Steckers in die Gewindelöcher 162, 163 erhöht sich die Stabilität des Steckers 101 zusätzlich, da dann eine besonders feste Verbindung zwischen der Grundplatte 105 und den Befestigungslaschen 107, 108 erreicht wird.

Schließlich weist die Grundplatte 105 noch vier Biegelaschen 112, 113, 114 und 115 auf, die um den Kunststoffkörper 3 herumgebogen sind, um diesen an der Rückseite der Grundplatte 105 festzuhalten. Zur Festlegung der Position des Kunststoffkörpers 103 bezüglich der Grundplatte 105 weist die Grundplatte 105 insgesamt vier Aussparungen 116, 117, 118, 119 auf. Die Aussparungen 116, 117, 118, 119 wirken mit entsprechenden, am Kunststoffkörper 13 vorgesehenen Nasen 120, 121, 122, 123 zusammen, so daß die Lage des Kunststoffkörpers 103 bezüglich der Grundplatte 105 formschlüssig festgelegt ist. Auf Grund des Zusammenwirkens der Biegelaschen 112, 113, 114, 115, der Aussparungen 116, 117, 118, 119 und der Nasen 120, 121, 122, 123 ist eine feste und zuverlässige Verbindung des Kunststoffkörpers 103 mit der Grundplatte 105 gewährleistet, so daß auch die Lage der Steckkontakte 104 zu dem inneren Umriß des Schutzkragens 106 eindeutig festgelegt ist.

Die Befestigungslaschen 107, 108 des Tragkörpers 102 erstrekken sich in zusammengebautem Zustand des Steckers 101 rechtwinklig von den kürzeren Seitenkanten der Grundplatte 105 aus zur Rückseite des Steckers 101 nach hinten. Dabei weist jede Befestigungslasche 107, 108 an einer Oberkante je zwei Haltenasen 159 auf, wie am besten in Figur 7 zu sehen ist. Dabei rastet je eine Haltenase 159 in eine entsprechende im Kunststoffkörper 103 vorgesehene Aufnahmeöffnung 158 ein, wodurch eine reibschlüssige Verbindung zwischen dem Kunststoffkörper 103 und den Befestigungslaschen 107, 108 hergestellt wird.

An einer Unterkante 127 der Befestigungslasche 107 und an einer Unterkante 128 der Befestigungslasche 108 sind je vier rechteckige Lötvorsprünge 129 bzw. 130 angeordnet, und zwar derart, daß die Unterkanten 127 bzw. 128 in der Draufsicht auf die Befestigungslasche 107 bzw. 108 jeweils eine zinnenförmige Gestalt aufweisen.

Der Kunststoffkörper 103 ist als Form-Spritzgußteil ausgebildet und weist eine Tragleiste 131 auf, die auf der Rückseite der Grundplatte 105 angeordnet ist. Die Tragleiste 131 ist mit einer Anzahl von zylindrischen Durchgangslöchern 132 versehen, in denen die Steckkontakte 104 untergebracht sind. Wie in Figur 5 besonders gut zu sehen ist, weisen die Steckkontakte 104 im Bereich der Durchgangslöcher 132 eine Verdickung 164 auf, die deren festen Sitz in der Tragleiste 131 gewährleistet.

Die Tragleiste 131 ist an ihrer zu der Grundplatte 105 zugewandten Seite mit einer Verbreiterung 133 ausgebildet, die in ihrer größten Breite mit den Außenabmessungen der Grundplatte 105 übereinstimmt. An den Seitenkanten der Verbreiterung 133 sind die Nasen 120, 121, 122 und 123 so ausgebildet, daß diese in die entsprechenden Aussparungen 116, 117, 118 und 119 in der Grundplatte 105 eingreifen. Weiterhin weist die Verbreiterung 133 Einschnürungen 134, 135, 136 und 137 auf, in denen die Biegelaschen 112, 113, 114, und 115 der Grundplatte 105 passend einrasten. Desweiteren ist die Tragleiste 131 mit in dieser ansicht nicht dargestellten Durchgangslöchern zum Eintritt eines Befestigungsmittels eines externen Steckers versehen.

Außerdem weist der Kunststoffkörper 103 im Bereich seiner schmäleren Außenkanten Flügel 142 und 143 mit rechteckigem Grundriß auf, die sich ausgehend von der Verbreiterung 133 bis zu den Enden der Befestigungslaschen 107 und 108 erstrecken. Die Flügel 142 und 143 sind dabei so ausgebildet, daß sie sich im wesentlichen nicht über die Fußbereiche der Lötvorsprünge 129 und 130 hinaus erstrecken. Die Flügel 42 und 43 sind jeweils mit zwei Aufnahmeöffnungen 158 für die Aufnahme der Haltenasen 159 der Befestigungslaschen 107, 108 ausgebildet. Die Aufnahmeöffnungen 158 sind dabei so ausgeführt, daß die mit abstehenden Zacken 165 versehenen Haltenasen 159 in montiertem Zustand des Steckers 101 reibschlüssig in die Aufnahmeöffnungen 158 eingreifen, so daß sich eine feste Verbindung zwischen Befestigungslaschen 107, 108 und dem Kunststoffkörper 103 ergibt.

An der Oberseite des Kunststoffkörpers 103 ist ein Adapter-Befestigungsbereich 147 vorgesehen. Der Adapter-Befestigungsbereich 147 ist an einer Oberkante der Tragleiste 131 ausgeformt und erstreckt sich von der Außenkante der Verbreiterung 133 aus im wesentlichen in derselben Richtung wie die Befestigungslaschen 107 und 108. Der Adapter-Befestigungsbereich 147 ist dabei an seiner vom Stecker 101 wegweisenden Oberfläche als ebene Ansaugfläche 148 ausgebildet, die so flach ist, daß der Stecker 101 mittels einer an der Ansaugfläche 148 angreifenden Vakuumpipette gegriffen und gehandhabt werden kann. An der der Ansaugfläche 48 gegenüberliegenden Oberfläche sind erhabene Versteifungsrippen ausgeformt, die auch als Führung für ein aus Kunststoff hergestelltes Aufschiebebauteil 152 dienen. Das Aufschiebebauteil 152 weist eine nicht dargestellte, zu dem äußeren Umriß des Adapter-Befestigungsbereich 147 komplementäre Aufschiebenut auf. In auf den Adapter-Befestigungsbereich 147 aufgeschobenem Zustand vergrößert das Aufschiebebauteil 152 durch eine an seiner oberen Seite vorgesehene ebene und flache zweite Ansaugfläche 153 den Bereich, der für das Angreifen einer Vakuumpipette am Stecker 101 zur Verfügung steht. Auf diese Weise ist es möglich, auch Stecker 101 mit höherem Gewicht durch Vakuumpipetten zu handhaben.

An den Flügeln 142 und 143 des Kunststoffkörpers 101 sind auf deren Unterseite noch Positionierzapfen 154 bzw. 155 vorgesehen, wobei die Positionierzapfen 154 und 155 am Kunststoffkörper 103 angeformt sind. Mit den Positionierzapfen 154 und 155 kann der Stecker 101 in entsprechende Öffnungen einer Leiterplatte eingesteckt werden, bevor die Lötvorsprünge 129 und 130 angelötet werden.

Zur Verbindung der Steckkontakte 104 mit Lötpunkten auf einer in den Figuren 5 bis 7 nicht gezeigten Leiterplatte sind eine Vielzahl von Stiftkontakten 156 vorgesehen, die sich ausgehend von den in der Tragleiste 131 befindlichen Enden der Steckkontakte 104 auf die Rückseite der Tragleiste 131 erstrecken. Die Stiftkontakte 156 sind nach dem Austritt aus der Tragleiste 131 einmal um 90 Grad abgewinkelt, so daß die Enden der Stiftkontakte 156 in dieselbe Richtung weisen wie die unteren Oberflächen der Lötvorsprünge 129 und 130. Je ein Stiftkontakt 156 trägt an seinem Ende einen Anschlußbereich 157, der so abgewinkelt ist, daß er sich in aufgesetztem Zustand des Steckers 101 auf eine Leiterplatte parallel zu der Oberfläche der Leiterplatte erstreckt.

## Patentansprüche

1. Stecker, insbesondere Sub-D-Stecker, mit einer Grundplatte (5), die so ausgebildet ist, dass diese an einer Leiterplatte befestigbar ist, wobei die Grundplatte (5) eine Steckgesichtsebene aufweist, wobei die Grundplatte (5) von der Steckgesichtsebene abgewinkelte Befestigungslaschen (7, 8) aufweist, die einstückig mit der Grundplatte (5) ausgebildet sind, an der Grundplatte (5) eine als Kunststoff-Formteil ausgebildete Tragleiste (31) zum Tragen von Kontaktstiften (4) und/oder Kontaktfedern vorgesehen ist,
**dadurch gekennzeichnet, dass**
die Tragleiste (31) Aussparungen (26) aufweist, die mit an den Befestigungslaschen (7, 8) der Grundplatte (5) vorgesehenen Haken (24) zusammenwirken.

2. Stecker nach Anspruch 1,
**dadurch gekennzeichnet, dass**
die Grundplatte (5) Umbiegelaschen (12, 13, 14, 15) aufweist, die derart mit Verankerungsbereichen (34, 35, 36, 37) in der Tragleiste (31) zusammenwirken, dass sich eine feste Verbindung zwischen Grundplatte (5) und Tragleiste (31) ergibt.

3. Stecker nach Anspruch 1 oder 2,
**dadurch gekennzeichnet, dass**
die Tragleiste (31) Positioniererhebungen (54, 55) aufweist, die so ausgebildet sind, dass sie in auf eine Leiterplatte aufgesetztem Zustand des Steckers mit in einer Leiterplatte vorgesehenen Positioniervertiefungen zusammenwirken.

4. Stecker nach einem der Ansprüche 1 bis 3,
**dadurch gekennzeichnet, dass**
die Tragleiste (31) wenigstens eine Adapterfläche (47) aufweist, die so ausgebildet ist, dass der Stecker (1) mittels einer an der Adapterfläche (47) angreifenden Vakuumpipette aufnehmbar ist.

5. Stecker nach einem der Ansprüche 1 bis 4,
**dadurch gekennzeichnet, dass**
der Stecker (1) wenigstens einen Adapter-Befestigungsbereich (49, 51) mit einem am Adapter-Befestigungsbereich (49, 51) befestigten Aufsteckelement (53) aufweist, das eine Adapterflache (52) aufweist, die so ausgebildet ist, dass der Stecker (1) mittels einer an der Adapterfläche (53) angreifenden Vakuumpipette aufnehmbar ist.

6. Stecker nach einem der Ansprüche 1 bis 5,
**dadurch gekennzeichnet, dass**
der Stecker (1) so ausgebildet ist, dass er in auf eine Leiterplatte aufgesetztem und nicht-befestigtem Zustand stabil steht.

7. Stecker nach einem der Ansprüche 1 bis 6,
**dadurch gekennzeichnet, dass**
die Grundplatte (5) im Bereich der Tragleiste (31) einen Schutzkragen (6) aufweist, der einstückig mit der Grundplatte (5) ausgebildet ist.

8. Stecker nach einem der Ansprüche 1 bis 7,
**dadurch gekennzeichnet, dass**
die Befestigungslaschen (7, 8; 107, 108) sich rechtwinklig von den kürzeren Seitenkanten der Grundplatte (5, 105) aus zur Rückseite des Steckers nach hinten erstrecken.

## Claims

1. Plug, in particular a sub-D plug, comprising a base plate (5) configured so as to be able to be fastened to a printed circuit board, the base plate (5) having a mating face plane, the base plate (5) having fastening tabs (7, 8) which are offset from the mating face plane and are configured so as to be integral with the base plate (5), a support strip (31) which is configured as a plastics material shaped part and is intended for the carrying of contact pins (4) and/or spring contacts being provided on the base plate (5), **characterised in that** the support strip (31) has recesses (26) which cooperate with hooks (24) provided on the fastening tabs (7, 8) of the base plate (5).

2. Plug according to claim 1, **characterised in that** the base plate (5) has fold-over tabs (12, 13, 14, 15) which cooperate with anchoring regions (34, 35, 36, 37) in the support strip (31) so as to produce a rigid connection between the base plate (5) and support strip (31).

3. Plug according to either claim 1 or claim 2, **characterised in that** the support strip (31) has positioning elevations (54, 55) which are configured so as to cooperate with positioning recesses provided in a printed circuit board when the plug is attached to a printed circuit board.

4. Plug according to any one of claims 1 to 3, **characterised in that** the support strip (31) has at least one adapted surface (47) which is configured in such a way that the plug (1) can be received using a vacuum pipette acting on the adapter surface (47).

5. Plug according to any one of claims 1 to 4, **characterised in that** the plug (1) has at least one adapter fastening region (49, 51) comprising an attachment element (53) which is fastened to the adapter fastening region (49, 51) and has an adapter surface (52) configured in such a way that the plug (1) can be received using a vacuum pipette acting on the adapter surface (53).

6. Plug according to any one of claims 1 to 5, **characterised in that** the plug (1) is configured in such a way that it is stable when non-fastened and attached to a printed circuit board.

7. Plug according to any one of claims 1 to 6, **characterised in that** the base plate (5) has in the region of the support strip (31) a protective collar (6) which is formed in one piece with the base plate (5).

8. Plug according to any one of claims 1 to 7, **characterised in that** the fastening tabs (7, 8; 107, 108) extend at right angles backwards from the shorter side edges of the base plate (5, 105) to the back of the plug.

## Revendications

1. Connecteur, en particulier connecteur sub-D, comportant une plaque de base (5), configurée de sorte à pouvoir être fixée sur une carte à circuit imprimé, la plaque de base comportant un plan de face d'enfichage, la plaque de base comportant des pattes de fixation (7, 8) coudées par rapport au plan de la face d'enfichage, formées d'une seule pièce avec la plaque de base (5), la plaque de base (5) comportant une baguette de support (31) sous forme d'une pièce moulée en plastique, pour supporter des broches de contact (4) et/ou des ressorts de contact, **caractérisé en ce que** la baguette de support (31) comporte des évidements (26), coopérant avec des crochets (24) agencés sur les pattes de fixation (7, 8) de la plaque de base (5).

2. Connecteur selon la revendication 1, **caractérisé en ce que** la plaque de base (5) comporte des pattes repliables (12, 13, 14, 15), coopérant avec des régions d'ancrage (34, 35, 36, 37) dans la baguette de support (31) de sorte à assurer une liaison ferme entre la plaque de base (5) et la baguette de support (31).

3. Connecteur selon les revendications 1 ou 2, **caractérisé en ce que** la baguette de support (31) comporte des protubérances de positionnement (54, 55), configurées de sorte à coopérer avec des creux de positionnement formés dans une carte à circuit imprimé lorsque le connecteur est monté sur une carte à circuit imprimé.

4. Connecteur selon l'une des revendications 1 à 3, **caractérisé en ce que** la baguette de support (31) comporte au moins une face d'adaptateur (47), configurée de sorte que le connecteur (1) peut être saisi par une pipette à vide s'engageant dans la face d'adaptateur (47).

5. Connecteur selon l'une des revendications 1 à 4, **caractérisé en ce que** le connecteur (1) comporte au moins une région de fixation d'adaptateur (49, 51) avec un élément d'enfichage (53) fixé sur la région de fixation d'adaptateur (49, 51), comportant une face d'adaptateur (52) configurée de sorte que le connecteur (1) peut être saisi par une pipette à vide s'engageant dans la face d'adaptateur (47).

6. Connecteur selon l'une des revendications 1 à 5, **caractérisé en ce que** le connecteur (1) est configuré de sorte à être stable dans un état monté sur une carte à circuit imprimé, mais non fixé.

7. Connecteur selon l'une des revendications 1 à 6, **caractérisé en ce que** la plaque de base (5) comporte dans la région de la baguette de support (31) un col de protection (6), formé d'une seule pièce avec la plaque de base (5).

8. Connecteur selon l'une des revendications 1 à 7, **caractérisé en ce que** les pattes de fixation (7, 8 ; 107, 108) s'étendent à angle droit à partir des bords latéraux plus courts de la plaque de base (5, 105) vers le côté arrière du connecteur, vers l'arrière.
